# EUROPÄISCHE PATENTSCHRIFT

(11) **EP 1 587 649 B1**
(45) Veröffentlichungstag und Bekanntmachung des Hinweises auf die Patenterteilung: **05.03.2008**
(21) Anmeldenummer: 04704541.4
(22) Anmeldetag: 23.01.2004
(51) Int. Cl.: B24B 37/04, B24B 49/16, B24B 41/06

(54) **VORRICHTUNG ZUR HOCHGENAUEN BEARBEITUNG DER OBERFLÄCHE EINES OBJEKTES, INSBESONDERE ZUM POLIEREN UND LÄPPEN VON HALBLEITERSUBSTRATEN**
DEVICE FOR THE HIGH-PRECISION MACHINING OF THE SURFACE OF AN OBJECT, ESPECIALLY FOR POLISHING AND LAPPING SEMICONDUCTOR SUBSTRATES
DISPOSITIF POUR L'USINAGE HAUTE PRECISION DE LA SURFACE D'UN OBJET, EN PARTICULIER POUR LE POLISSAGE ET LE RODAGE DE SUBSTRATS SEMICONDUCTEURS

(30) Priorität: 27.01.2003 DE 10303407
(43) Veröffentlichungstag der Anmeldung: 26.10.2005
(73) Patentinhaber: Igam Ingenieurgesellschaft für Angewandte Mechanik Mbh, 39179 Barleben (DE)
(72) Erfinder: HEROLD, Volker, 07749 Jena (DE); WEBER, Christian-Toralf, 39122 Magdeburg (DE); WEISER, Jürgen, 39128 Magdeburg (DE)
(74) Vertreter: Leinung, Günter
(86) Internationale Anmeldenummer: PCT/DE2004/000104
(87) Internationale Veröffentlichungsnummer: WO 2004/067228

(56) Entgegenhaltungen:
- US-A- 5 720 845
- US-A1- 2002 052 052
- US-B1- 6 325 696

## Beschreibung

Die Erfindung betrifft eine Vorrichtung zur hochgenauen Bearbeitung der Oberfläche eines Objektes, insbesondere zum Polieren und Läppen von Halbleitersubstraten, gemäß dem Oberbegriff des Anspruchs 1. Eine solche Vorrichtung ist aus US 6 325 696 B bekannt. Typische Anwendungen sind die Bearbeitung von Wafern, mask blanks sowie Linsen, Spiegeln und anderen optischen Bauelementen.
Von besonderer Bedeutung bei der hochgenauen Bearbeitung von Oberflächen ist neben der relativen Geschwindigkeit zwischen zu bearbeitender Oberfläche und Polier- bzw. Läppmittelträger, der auf die Oberfläche einwirkende Bearbeitungsdruck. Nach der PRESTON-Hypothese ergibt sich die lokale Abtrennhöhe Δh für abtragende Verfahren (z.B. Läppen, Polieren, CMP) nach der Beziehung $Δ ⁢ h = k ⋅ p \int v \left(t\right) ⅆ t ,$ mit k = Konstante, v(t) = Geschwindigkeit, p = lokaler Druck und t = Bearbeitungszeit. Hieraus wird ersichtlich, dass eine Beeinflussung der lokalen Abtrennhöhe Δh nur über eine lokale Änderung des Druckes p möglich ist, während die Geschwindigkeiten verfahrensbedingt durch die Bewegung (Drehzahlverhältnisse) vorgegeben sind und keine lokale Einflussnahme gestatten.

Es ist allgemein bekannt, dass Werkzeuge zum Bearbeiten von Objekten, beispielsweise Substraten, verformt werden, um definierte Formgebungen und/oder Bearbeitungsbedingungen zu bewirken. Dabei wird zwischen aktiver und passiver Formanpassung unterschieden.

Die DE 693 22 491 T2 offenbart eine passive Formanpassung durch elastische Grundkörper mit konvexen und konkaven Bereichen. Der Poliermittelträger kann sich dabei makroskopisch in Abhängigkeit der Werkstückoberfläche verformen, so dass mikroskopisch die konvexen Bereiche des Werkstückes selektiv poliert werden.
Bei der DE 43 02 067 C2 wird die Formanpassung durch ein weiches Polierkissen erreicht.

In beiden Fällen handelt es sich um ein rein passives Verfahren, ohne gezielte Beeinflussung der Oberflächenform des zu bearbeitenden Objektes.

Die US-Patente 5.635.083 und 6.083.089 beschreiben aktive pneumatische Formanpassungen durch Druck auf die Rückseite des Wafers. Dabei liegt der Wafer nicht am sog. Chuck an, sondern dieser wird seitlich durch einen Retaining-Ring geführt. Nachteilig ist, dass nur eine bestimmte invariante Grundgeometrie in Abhängigkeit vom Druck skaliert verformt werden kann.

In der US 6.210.260 B 1 wird ein Chuck beschrieben, welcher unter der Werkzeugoberfläche eine Druckkammer aufweist, die mittels Luft zum Ansaugen des Wafers bzw. zum Anpressen des Wafers an den Poliemittelträger (Polierpad) dient. Hierbei lässt sich die Chuckoberfläche je nach Druckbeaufschlagung entweder konvex oder konkav mit einer bestimmten invarianten Grundgeometrie global verformen, konvev-konkave Verformungen oder eine gezielte Beeinflussung lokaler Bereiche, beispielsweise des Randes, sind nicht möglich.

Die Verwendung piezoelektrischer Elemente zur Verformung einer Oberfläche an CMP-Werkzeugen wird in US 5.888.120 und EP 0 904 895 beschrieben.
Der Einsatz piezoelektrischer Aktoren an sich ist auch aus den US-Patentschriften 4.934.803 und 4.923.302 im Zusammenhang mit einer Spiegelverstellung bekannt. Im Patent US 5.094.536 wird ein aktiv verformbarer Wafer-Chuck für die Lithographie beschrieben. Lokal kann die Oberfläche dabei durch Aktoren verformt werden, wobei die notwendige Vorspannung durch eine Vakuumkammer erzeugt wird. Die Vermessung der Geometrie erfolgt über eine Bildverarbeitungseinrichtung.
Hierbei wird direkt das zu bearbeitende Werkstück und nicht der Werkstückträger verformt, was besonders bei dünnwandigen Werkstücken zu unerwünschten lokalen Unebenheiten führt.

In US 5.888.120 und EP 0 904 395 A2 ist für die Vermessung der Filmdicke eine Einrichtung beschrieben, welche auf einem Laserinterferometer basiert. Dabei wird durch ein Fenster im Polierwerkzeug die Unterseite des Wafers optisch abgetastet. Die Ermittlung der Gleichförmigkeit des Wafers erfolgt über die Messung der Abtragsrate in definierten Bereichen. Im Ergebnis werden Steuersignale für die Aktoren erzeugt, welche die erforderliche Geometrie des Wafers einstellen. Die beschriebene Vorrichtung gestattet jedoch nur die lokale Filmdickenmessung im Bereich des Fensters, auch ist ein Einfluss des Fensters selbst auf den Prozess kaum zu vermeiden.

Der Erfindung liegt die Aufgabe zu Grunde, die Oberfläche von Objekten mit einer universell anwendbaren Vorrichtung sowie mit einem möglichst geringen Aufwand und in vergleichsweise kurzer Zeit auch bei Prozessschwankungen, Materialinhomogenitäten etc. mit hoher reproduzierbarer Genauigkeit zu bearbeiten.
Die Aufgabe wird durch die Merkmale des Anspruch 1 gelöst.

Das in seiner Oberfläche zu bearbeitende Objekt, wie beispielsweise ein Halbleitersubstrat, wird durch Kleben, Adhäsion, Saugkraft o. ä. an einem sandwichartigen Aufbau zweier mechanisch gegeneinander verspannter Platten aufgenommen. Zwischen den gegeneinander verspannten Platten, von denen eine als Aufnahmefläche zur besagten Halterung des Objektes dient, sind an sich bekannte Aktuator-Sensor-Elemente angeordnet, welche, je nach Ausführung, form- und/oder kraftschlüssig mit der Aufnahmefläche verbunden sind und diese lokal und/oder global verformen können.
Erfindungsgemäß wird vor Beginn des Bearbeitungsvorganges bei in Arbeitsposition gehaltenem Objekt eine für den Bearbeitungsvorgang maßgebliche Druckverteilung in der Bearbeitungsfläche ermittelt. Zu diesem Zweck wird die Vorrichtung mit dem aufgenommenen zu bearbeitenden Objekt mit definierter Kraft gegen eine speziell abgerichtete, sehr ebene Gegenfläche oder auf der Maschine direkt gegen einen Polierteller, Poliermittelträger, Pad o.ä. gedrückt.
Dabei entsteht in der Bearbeitungsfläche eine charakteristische örtliche Druckspannungsverteilung, deren Größe und Verteilung von der Oberflächengeometrie (des Objektes und der Gegenfläche) abhängt.

Eine weitere Möglichkeit besteht darin, auch während des Bearbeitungsvorganges ohne dessen Unterbrechung (z. B. durch Anhalten und/oder Anheben) die Druckverteilung zu bestimmen. Dazu wird die bereits in Arbeitsposition befindliche, bereits mit der normalen Anpresskraft beaufschlagte Vorrichtung kurzzeitig mit einer zusätzlichen normal zur Bearbeitungsfläche wirkenden Kraft belastet oder entlastet.
Durch diesen Vorgang ändert sich die örtliche Druckspannungsverteilung in der Bearbeitungsfläche, wobei der Betrag der Änderung (Druckanstieg oder -abfall) wiederum von der Oberflächengeometrie des Objektes und der Gegenfläche abhängt. Sowohl die durch die Kraftaufbringung vor dem Bearbeitungsprozess generierte Druckverteilung als auch die durch eine zusätzliche Kraft während des Bearbeitungsprozesses herbeigeführte Änderung der Druckverteilung in der Bearbeitungsfläche werden als Kräfte durch die dem jeweiligen Oberflächenbereich zugehörigen Aktuator-Sensor-Elemente erfasst und einer Auswerteeinheit für die Ermittlung der genannten Druckverteilung zugeführt.
Aus der berechneten Druckverteilung werden dann für die Aktuator-Sensor-Elemente zum Zweck einer definierten Oberflächenbearbeitung des Objektes mit ortsspezifischer Einflussnahme Stellgrößen zur lokalen Verformung der Aufnahmefläche des sandwichartigen Aufbaus generiert. Diese lokalen Verformungen dienen als Voreinstellwerte bzw. Regelgrößen für die Erzeugung definierter örtlich wirkender Bearbeitungskräfte (Pressungen) auf die Oberfläche des Objektes. Damit setzt die Oberflächenbearbeitung unmittelbar mit einer voreingestellten und spezifisch auf die vorgesehene Bearbeitungsaufgabe sowie die gegebenen Bearbeitungsbedingungen angepassten Druckverteilung ein. Die Voreinstellung der lokalen Verformungen der Aufnahmefläche kann einmalig vor dem Bearbeitungsvorgang oder auch während dessen, beispielsweise in einem kontinuierlichen Regelprozess, erfolgen. Auf diese Weise kann nicht nur auf eine spezielle Formgebung bzw. auf eine sehr hohe Präzision bei deren Realisierung hingewirkt werden, sondern es können auch unmittelbar auftretende Prozessschwankungen, wie Materialinhomogenitäten, Temperaturänderungen etc, berücksichtigt werden, insbesondere ohne dass bisher noch erforderliche zusätzliche Kontrollen und Prüfungen durchgeführt werden müssen, welche den Bearbeitungsprozess im erheblichen Maß unterbrechen, verzögern, verkomplizieren und im Aufwand erhöhen. Hierdurch werden Fehler und Ungenauigkeiten resultierend aus Abmessungsschwankungen bzw. (beispielsweise thermischen) Deformationen des Bearbeitungsobjektes, der Aufnahmefläche, des Läpp- bzw. Poliermittelträgers und der maschinenseitigen Führung (z. B. Winkelabweichungen) erfasst, die eine individuelle Korrektur bzw. Einstellung für das jeweils zu bearbeitende Werkstück gestatten.
Von besonderer Bedeutung für die erzielbare Genauigkeit des Prozesses ist, dass durch die erfindungsgemäße Ermittlung der Druckverteilung keine zusätzlichen Elemente zur Messung erforderlich sind. So ergeben sich z. B. bei Verwendung bekannter Druckmessfolien zur Ermittlung der Druckverteilung (Tekscan Inc. / USA, Fuji / Japan, Pressure Profile Systems / USA) allein aus deren Geometriefehlern (z. B. Dickenschwankungen) veränderte Druckverteilungen, wie sie im eigentlichen Bearbeitungsprozess nicht auftreten. Somit ist die Integration derartiger Mess-Systeme in übliche Chucks nicht möglich bzw. sehr aufwendig. Weiterhin sind diese Systeme relativ empfindlich, so dass der Einsatz nur unter Laborbedingungen und nicht unter Fertigungsbedingungen möglich ist.
Von großem Vorteil ist ferner die Möglichkeit, nicht nur vor Beginn, sondern auch während des Bearbeitungsvorganges, ggf. sogar ohne dessen Unterbrechung Kontrollmessungen der Druckverteilung durchzuführen und ggf. ermittelte Prozessschwankungen durch entsprechende Ansteuerung der Aktuator-Sensor-Elemente auszugleichen.
Durch die einfache Vorgehensweise mit einer Kraftaufbringung ergeben sich erhebliche Zeiteinsparungen gegenüber teilweise sehr aufwändigen Vermessungen der Oberflächengeometrie, bei denen die o. g. Fehlerquellen nur teilweise berücksichtigt werden.

Die Erfindung soll nachstehend anhand von in der Zeichnung dargestellten Ausführungsbeispielen näher erläutert werden.

Es zeigen:
- Figur 1:: Vorrichtung nach dem bekannten Stand der Technik zum Läppen bzw. Polieren der Oberfläche eines Halbleitersubstrates
- Figur 2:: sandwichartige Anordnung zur Aufnahme des Bearbeitungsobjektes, bestehend aus zwei Platten mit dazwischenliegenden und in Ausgleichsmaterial eingebetteten diskreten Aktuator-Sensor-Elementen
- Figur 3:: sandwichartige Anordnung zur Aufnahme des Bearbeitungsobjektes, bestehend aus zwei Platten und dazwischenliegender Piezokeramik mit segmentierten Metallisierungsschichten
- Figur 4:: Stelleinrichtung in zwei Ansichten für konzentrische Verformungen der Aufnahmefläche für das Bearbeitungsobjekt

Den gegenwärtigen Stand der Technik zum Läppen bzw. Polieren der Oberfläche **1** eines Halbleitersubstrates **2** stellt beispielhaft **Figur 1** dar. Das Halbleitersubstrat **2** ist an der Unterseite einer Aufnahme **3** durch Kleben, Adhäsion bzw. Saugkraft befestigt. Die zu bearbeitende Oberfläche **1** des Substrates **2** wird auf einen Läpp- oder Poliermittelträger **4** (auch als sog. Pad bezeichnet) aufgesetzt, der auf einer sich horizontal drehenden Läpp- oder Polierscheibe **5** befestigt ist. Die Läpp- oder Polierscheibe **5** wird durch eine Antriebswelle **6** in Rotation versetzt (symbolisiert durch einen Drehpfeil **7**). Über eine weitere Antriebswelle **8** wird auch die Aufnahme **3** in Drehung versetzt (angedeutet durch einen Drehpfeil **9),** so dass das Halbleitersubstrat **2,** welches mit einer definierten Kraft F (siehe Pfeil **10)** auf den Läpp- oder Poliermittelträger **4** gedrückt wird, auf diesem mit einer Relativgeschwindigkeit zu demselben rotiert. Zusätzlich kann das Halbleitersubstrat **2** oszillierend radial über den Läpp- oder Poliermittelträger 4 bewegt werden (siehe Pfeil **11).**
Für den Bearbeitungsvorgang wird eine Läpp- oder Poliersuspension **12** (Slurry) über eine entsprechende Dosiereinrichtung **13** auf den Läpp- oder Poliermittelträger **4** gegeben.
Zum chemisch-mechanischen Planarisieren wird solch eine Läpp- oder Poliersuspension **12** verwendet, die neben abrasiven Bestandteilen aktive chemische Komponenten enthält. Wichtig für das Ergebnis des Bearbeitungsprozesses ist die exakte Abstimmung/ Übereinstimmung der Wirkzeiten von mechanischen und chemischen Bestandteilen der Läpp- oder Poliersuspension **12**.

**Figur 2** zeigt eine sandwichartige Anordnung zur Aufnahme des Bearbeitungsobjektes, welche aus einer konzentrischen Grundplatte **14** und einer konzentrischen Aufnahmeplatte **15** besteht. Die Grundplatte **14** ist an einem Schaft **16** befestigt. Dieser kann mit einer Antriebswelle (aus Übersichtsgründen nicht dargestellt) in Verbindung stehen. Die Aufnahmeplatte **15** mit ihrer Aufnahmefläche **17** dient zur Halterung des (in **Figur 2** ebenfalls nicht dargestellten) Bearbeitungsobjektes. Zwischen der Grundplatte **14** und der Aufnahmeplatte **15** sind Piezostapel **18** als diskrete Aktuator-Sensor-Elemente angeordnet, die in Ausgleichsmaterial **19** eingebettet sind. Für den Bearbeitungsvorgang des beispielsweise durch Kleben, Adhäsion, Saugkraft an der Aufnahmeplatte **15** befestigten Bearbeitungsobjektes wird die Druckverteilung über der Aufnahmefläche **17** ermittelt.
Dazu wird das Bearbeitungsobjekt beispielsweise durch Aufsetzen auf den Polierteller/Poliermittelträger/Pad o. ä. mit einer Kraft beaufschlagt. Dabei ergibt sich in der Aufnahmefläche **17** eine charakteristische örtliche Druckspannungsverteilung, die über die Aufnahmeplatte **15** als Kräfte auf die Piezostapel **18** wirken, welche kraft- und/oder formschlüssig zwischen der Grundplatte **14** und der Halteplatte **15** angeordnet sind. Die Piezostapel **18** erfassen mittels ihrer Sensorfunktion die auf sie wirkende Kraft als Maß für die in der Aufnahmefläche **17** wirkende Druckverteilung. Zu diesem Zweck stehen die Piezostapel **18** elektrisch mit einer (nicht dargestellten) Auswerte- und Steuerstufe in Verbindung.
Die Übertragung von Energie und Informationen zu einem gestellfesten Auswerte- bzw. Steuerungs- / Regelungssystem kann dabei entweder über herkömmliche Drehübertrager (Schleifringe) oder drahtlos erfolgen.
Aus der wie beschrieben ermittelten Druckverteilung in der Aufnahmefläche **17** (und damit auf der Oberfläche des Bearbeitungsobjekts), werden dann in der besagten Auswerte- und Steuerstufe für die einzelnen Piezostapel **18** Stellgrößen ermittelt, mit denen die Aufnahmeplatte **15** in ihrer Aufnahmefläche **17** ortsspezifisch definiert verformt wird (Aktuatorfunktion der Piezoelemente). Damit setzt die Oberflächenbearbeitung unmittelbar mit einer voreingestellten und speziell auf die vorgesehene Bearbeitungsaufgabe sowie die gegebenen Bearbeitungsbedingungen angepassten Druckverteilung ein, wodurch trotz Fertigungstoleranzen, Prozessschwankungen, Materialinhomogenitäten etc. eine hohe reproduzierbare Genauigkeit im Bearbeitungsvorgang erreicht werden kann.
Das Ausgleichsmaterial **19,** in welches die Piezostapel **18** eingebettet sind, besitzt eine geringere Steifigkeit als die Piezostapel **18** und dient zum flexiblen Ausgleich zwischen denselben. Gleichzeitig wirkt das Ausgleichsmaterial **19** für die Piezostapel **18** elektrisch isolierend.

In **Figur 3** ist ein mit **Figur 2** vergleichbarer sandwichartiger Aufbau der konzentrischen Grundplatte **14** und der konzentrischen Aufnahmeplatte **15** gezeigt, mit dem Unterschied, dass hier als Aktuator-Sensor-Elemente nicht diskrete Piezostapel, sondern eine segmentierte Piezokeramik **20** vorgesehen ist, deren Segmente in ihrer Sensorfunktion einzeln abgefragt sowie in ihrer Aktuatorfunktion separat angesteuert werden können. Zur Isolation befindet sich zwischen der Grundplatte **14** und der Aufnahmeplatte **15** um die Piezokeramik **20** herum eine Isolationsschicht **21.**
Die Funktionsweise zur Verstellung der Aufnahmefläche **17** aus der vorher ermittelten Druckverteilung ist prinzipiell wie im Ausführungsbeispiel gemäß **Figur 2** beschrieben.

Eine spezielle Stelleinrichtung für konzentrische Verformungen der Aufnahmefläche, an welcher das Bearbeitungsobjekt befestigt wird, ist in **Figur 4** in zwei Ansichten dargestellt. Es besteht ein sandwichartiger Aufbau der konzentrischen Grundplatte **14** (wiederum als Gegenplatte für die Aktuator-Sensor-Elemente) und einer konzentrischen Aufnahmeplatte **22.** Diese besitzt im Unterschied zur Aufnahmeplatte **15** in der **Figur 2** und **3** an ihrer Innenseite konzentrische Rillen **23.** Durch die lokale Schwächung des Querschnittes der Aufnahmeplatte **22** entstehen konzentrische Feststoffgelenke **27,** durch welche die Aufnahmeplatte **22** im Verstellbereich der besagten Aktuator-Sensor-Elemente radial zu einem nahezu beliebigen konkaven, konvexen oder konkav/konvexen Flächenprofil verformbar ist. Zwischen den konzentrischen Rillen **23** bilden sich an der Innenfläche der Aufnahmeplatte **22** in axialer Richtung sehr steife Ringe **24** heraus, an welche gegen die Grundplatte 14 abgestützten Piezostapel **25** als Aktuator-Sensor-Elemente angreifen. Die Grundplatte **14** und die Aufnahmeplatte **15** sind mit Federn **26** vorgespannt. Die Piezostapel **25** und die Federn **26** bilden jeweils gegeneinander versetzte dreisternförmig ausgebildete Anordnungen mit im Achswinkel von 120° ausgeprägten Linien (siehe obere Abbildung in Figur **4****).** Jede dieser Linien wird durch jeweils drei an den Ringen **24** angreifende Piezostapel **25** bzw. Federn **26** gebildet. Zusätzlich kann sich im Zentrum dieser Anordnung ein weiterer Piezostapel **25** befinden. Mit dieser Anordnung ist ein statisch bestimmtes System gegeben. Die Erfindung ist allerdings weder auf die beschriebene konstruktive Form noch auf die dargestellte Anzahl der Piezostapel **25** noch auf dem Umfang und die Anzahl der Rillen **23 ,** Ringe **24** und Federn **26** beschränkt.
Die Grundplatte **14** muss so ausgestaltet und dimensioniert sein, dass die mit Abstützung der Piezostapel **25** eingeleiteten Kräfte lediglich minimale Verformungen hervorrufen können. Eine möglichst große Steifigkeit der Ringe **24** ist anzustreben, weil hierdurch eine geringe Welligkeit der verformten Aufnahmeplatte **22** auch bei geringer Zahl von Piezostapeln **25** in Umfangsrichtung der Aufnahmeplatte **22** erreicht wird.
Die Ermittlung der Druckverteilung auf der Außenfläche der Aufnahmeplatte **22** (und damit auf der Oberfläche des befestigten Bearbeitungsobjektes) sowie die daraus bestimmte lokale Oberflächenverformung der Aufnahmeplatte **22** durch die Piezostapel **25** ist prinzipiell wiederum so wie im Ausführungsbeispiel zu **Figur 2** beschrieben.

### Aufstellung der verwendeten Bezugszeichen

- 1 -: zu bearbeitende Oberfläche
- 2 -: Halbleitersubstrat
- 3 -: Aufnahme
- 4 -: Läpp- oder Poliermittelträger
- 5 -: Läpp- oder Polierscheibe
- 6, 8 -: Antriebswelle
- 7, 9 -: Drehpfeil
- 10, 11 -: Pfeil
- 12 -: Läpp- oder Poliersuspension
- 13 -: Dosiereinrichtung
- 14 -: Grundplatte
- 15, 22 -: Aufnahmeplatte
- 16 -: Schaft
- 17 -: Aufnahmefläche
- 18, 25 -: Piezostapel
- 19 -: Ausgleichsmaterial
- 20 -: Piezokeramik
- 21 -: Isolationsschicht
- 23 -: Rillen
- 24 -: Ringe
- 26 -: Federn
- 27 -: Feststoffgelenk

## Patentansprüche

1. Vorrichtung zur hochgenauen Bearbeitung der Oberfläche eines Objektes **(2),** insbesondere zum Polieren und Läppen von Halbleitersubstraten, bei welcher das Objekt **(2)** zu dessen Bearbeitung an einer Aufnahmefläche **(17)** gehalten wird, welche durch eine Anzahl form- und/oder kraftschlüssig mit dieser verbundener Aktuatoren **(18, 20, 25)** verformbar ist, und die Aktuatoren zwischen zwei gegeneinander mechanisch vorgespannter Platten, der Grundplatte und der Aufnahmeplatte, vorgesehen sind, wobei zur Halterung des Objektes **(2)** ein sandwichartiger Aufbau zweier gegeneinander mechanisch vorgespannter Platten **(14, 15** bzw. **14, 22)** vorgesehen ist, von denen eine die besagte Aufnahmefläche **(17)** bildet und zwischen denen an sich bekannte Aktuator-Sensor-Elemente **(18, 20, 25)** angeordnet sind, und wobei die Aktuator-Sensor-Elemente **(18, 20, 25)** mit einer Auswerte- und Steuereinheit in Verbindung stehen, durch welche jeweils die durch eine Kraftbeaufschlagung des gehaltenen Objektes **(2)** in der Aufnahmefläche **(17)** entstehende örtliche Druckspannungen durch die auf die Aktuator-Sensor-Elemente **(18, 20, 25)** wirkenden Kräfte erfasst werden, daraus eine für die zu bearbeitende Oberfläche des Objektes **(2)** relevante Druckverteilung berechnet und aus dieser wiederum für jedes Aktuator-Sensor-Element **(18, 20, 25)** eine in Hinsicht auf die vorgesehene Bearbeitung der Oberfläche des Objektes **(2)** wirksame Stellgröße zur örtlichen Verformung der Aufnahmefläche **(17)** als Voreinstell- oder Regelgröße für den lokalen Bearbeitungsdruck auf die Oberfläche gewonnen wird, **dadurch gekennzeichnet, dass**
die Aufnahmeplatte **(22)** in ihrer Innenseite mit konzentrischen Rillen **(23)** in axialer Richtung steife Ringe **(24)** herausbildend, ausgebildet ist, dass die einzelnen Ringe **(24)** über Feststoffgelenke **(27)** verbunden sind und dass zwischen den Stirnflächen der Ringe **(24)** und der Grundplatte **(14)** jeweils um 120° zueinander versetzt, als Aktuator-Sensor-Elemente **(18, 20, 25)** ausgebildete Piezostapel **(25)** sowie Federn **(26)** angeordnet sind.

2. Vorrichtung nach Anspruch 1, **dadurch gekennzeichnet, dass**
als Aktuator-Sensor-Elemente an sich bekannte Piezostapel **(18, 25)** vorgesehen sind.

3. Vorrichtung nach Anspruch 1, **dadurch gekennzeichnet, dass**
als Aktuator-Sensor-Elemente eine an sich bekannte Anordnung aus segmentierter Piezokeramik **(20)** vorgesehen ist.

4. Vorrichtung nach Anspruch 1, **dadurch gekennzeichnet, dass**
die Platte **(22)** mit der Aufnahmefläche **(17)** zur Erzielung definierter Verformungen Strukturelemente, beispielsweise konzentrische Rillen **(23)** für eine Verformung mit einem konkaven, konvexen oder konkav/konvexen Flächenprofil, aufweist.

5. Vorrichtung nach Anspruch 1 und 4, **dadurch gekennzeichnet, dass**
die Platten **(14, 22)** des sandwichartigen Aufbaus durch Federn **(26)** gegenseitig vorgespannt sind.

6. Vorrichtung nach Anspruch 1 und 4, **dadurch gekennzeichnet, dass**
die Aktuator-Sensor-Elemente **(18, 20, 25)** in einer sternförmigen Anordnung an die Innenseite der Platte **(22)** mit der Aufnahmefläche **(17)** für das Objekt **(2)** angreifen.

7. Vorrichtung nach Anspruch 1, **dadurch gekennzeichnet, dass**
die Platten **(14, 22)** durch eine sternförmige Anordnung der Federn **(26)** gegenseitig vorgespannt sind.

8. Vorrichtung nach Ansprüchen 6 und 7, **dadurch gekennzeichnet, dass**
die sternförmigen Anordnungen der Aktuator-Sensor-Elemente **(18, 20, 25)** und der Federn **(26)** in einem axialen Winkel zueinander versetzt sind.

## Claims

1. Device for the high-precision machining of the surface of an object **(2),** in particular for polishing and lapping of semiconductor substrates, in which the object **(2)** being machined is held on a receiving surface **(17),** which is deformable by a number of actuators **(18, 20, 25)** connected to the latter in a positive and/or non-positive manner, and the actuators are between two opposing mechanically prestressed plates, the base plate and the receiving plate, with the object **(2)** being held in a sandwich-like construction of two opposing mechanically prestressed plates **(14, 15** or **14, 22),** of which one forms the said receiving surface **(17)** and between which the said actuator-sensor elements **(18, 20, 25)** are arranged, and the actuator-sensor elements **(18, 20, 25)** are in contact with an evaluation and control unit, through which the local compressive stresses arising from each loading of the object **(2)** held in the receiving surface **(17)** are recorded from the forces acting on the actuator-sensor elements **(18, 20, 25),** from which a relevant pressure distribution for the surface of the object (2) to be machined is calculated and from this in turn for each actuator-sensor element **(18, 20, 25)** an effective control variable with respect to the intended machining of the surface of the object **(2)** for the local deformation of the receiving surface **(17)** is obtained as a presetting or control variable for the local machining pressure on the surface, **characterised in that**
the receiving plate **(22)** is formed on its inner side with concentric grooves **(23)** developed in the axial direction with stiff rings **(24),** with the individual rings **(24)** being connected by solid joints **(27)** and that between the end surfaces of the rings **(24)** and the base plate **(14)** and displaced by 120° with respect to one another are piezo stacks **(25)** formed of actuator-sensor elements **(18, 20, 25),** and springs **(26).**

2. Device in accordance with Claim 1, **characterised in that**
the said piezo stacks **(18, 25)** are the actuator-sensor elements.

3. Device in accordance with Claim 1, **characterised in that**
a said arrangement of segmented piezo ceramic **(20)** is the actuator-sensor elements.

4. Device in accordance with Claim 1, **characterised in that**
the plate **(22)** with the receiving surface **(17)** has structure elements to create defined deformations, for example concentric grooves **(23)** for a deformation with a concave, convex or concave/convex surface profile.

5. Device in accordance with Claims 1 and 4, **characterised in that**
the plates **(14, 22)** of the sandwich-like construction are prestressed on opposing sides by springs **(26).**

6. Device in accordance with Claims 1 and 4, **characterised in that**
the actuator-sensor elements **(18, 20, 25)** in a star-shaped arrangement on the inner side of the plate **(22)** engage with the receiving surface **(17)** for the object **(2).**

7. Device in accordance with Claim 1, **characterised in that**
the plates **(14, 22)** are prestressed on opposing sides by a star-shaped arrangement of springs **(26).**

8. Device in accordance with Claims 6 and 7, **characterised in that**
the star-shaped arrangement of the actuator-sensor elements **(18, 20, 25)** and of the springs **(26)** are displaced in an axial angle with respect to one another.

## Revendications

1. Dispositif destiné au traitement très précis de la surface d'un objet **(2),** notamment au polissage et au rodage de substrats semi-conducteurs, sur lequel l'objet **(2)** est maintenu pour être traité sur une surface de montage **(17),** façonnable par un certain nombre d'actionneurs reliés à celle-ci par voie encastrable et/ou adhésive **(18, 20, 25)** et sur lequel les actionneurs sont prévus entre deux plaques précontraintes mécaniquement l'une contre l'autre, la plaque de base et la plaque de montage, un montage en sandwich de deux plaques précontraintes mécaniquement l'une contre l'autre **(14, 15** et/ou **14, 22)** étant prévu pour le support de l'objet **(2),** dont l'une constitue la surface de montage susmentionnée **(17),** et entre lesquelles sont disposés des éléments actionneurs-capteurs **(18, 20, 25)** connus en soi, les *éléments actionneurs-capteurs* **(18, 20, 25)** étant en relation avec une unité d'évaluation et de commande, au moyen de laquelle sont enregistrées les tensions de compression locales liées à une sollicitation en force de l'objet maintenu **(2)** à la surface de montage **(17)** par les forces exercées sur les éléments actionneurs-capteurs **(18, 20, 25),** ce qui permet de calculer une répartition de la pression significative pour la surface de l'objet à traiter **(2),** à partir de laquelle on peut, d'autre part, obtenir, pour chaque élément actionneur-capteur **(18, 20, 25),** une valeur de référence efficace sur le plan du traitement de la surface de l'objet prévu **(2)** pour un façonnage local de la surface de montage **(17)** comme valeur de préréglage ou de réglage de la pression de traitement locale à la surface, **caractérisé**
**par le fait que** la plaque de montage **(22)** est constituée à l'intérieur par des rainures concentriques **(23)** formant des boucles rigides en sens axial **(24),** que les différentes boucles **(24)** sont reliées par des articulations en matière solide **(27)** et que des piézo-piles **(25)** sous forme d'éléments actionneurs-capteurs **(18, 20, 25)** et des ressorts **(26)** sont disposés entre les surfaces frontales des boucles **(24)** et la plaque de base **(14),** respectivement décalées de 120°.

2. Dispositif selon la revendication n°1, **caractérisé**
**par le fait que** des piézo-piles **(18, 25)** connues en soi sont prévues comme éléments actionneurs-capteurs.

3. Dispositif selon la revendication n°1, **caractérisé**
**par le fait qu'**une disposition connue en soi et réalisée à partir de piézo-céramique segmentée **(20),** est prévue comme éléments actionneurs-capteurs.

4. Dispositif selon la revendication n°1, **caractérisé**
**par le fait que** la plaque **(22)** avec la surface de montage **(17)** présente, pour obtenir des façonnages définis, des éléments de structure, notamment des rainures concentriques **(23)** pour un façonnage avec un profil de surface concave, convexe ou concave/convexe.

5. Dispositif selon les revendications n°1 et n°4, **caractérisé**
**par le fait que** les plaques **(14, 22)** de la structure en sandwich sont précontraintes mutuellement par des ressorts **(26).**

6. Dispositif selon les revendications n°1 et n°4, **caractérisé**
**par le fait que** les éléments actionneurs-capteurs **(18, 20, 25)** sont appliqués dans une disposition en étoile à l'intérieur de la plaque **(22)** avec la surface de montage **(17)** pour l'objet **(2).**

7. Dispositif selon la revendication n°1, **caractérisé**
**par le fait que** les plaques **(14, 22)** sont précontraintes mutuellement par une disposition en étoile des ressorts **(26).**

8. Dispositif selon les revendications n°6 et n°7, **caractérisé**
**par le fait que** les dispositions en étoile des éléments actionneurs-capteurs **(18, 20, 25)** et des ressorts **(26)** sont décalées l'une de l'autre dans un angle axial.
